# EUROPÄISCHE PATENTSCHRIFT

(11) **EP 1 118 732 B1**
(45) Veröffentlichungstag und Bekanntmachung des Hinweises auf die Patenterteilung: **21.12.2005**
(21) Anmeldenummer: 00115176.0
(22) Anmeldetag: 13.07.2000
(51) Int. Cl.: E04F 10/06

(54) **Gelenkarm-Markise**
Awning with articulated arms
Store à bras articulés

(30) Priorität: 18.01.2000 DE 10001754
(43) Veröffentlichungstag der Anmeldung: 25.07.2001
(73) Patentinhaber: Schmitz-Werke GmbH & Co., 48282 Emsdetten (DE)
(72) Erfinder: Diekmann, Martin, 49497 Mettingen (DE); Kröner, Sven, 49497 Mettingen (DE); Wessels, Bernhard, 48432 Rheine (DE)
(74) Vertreter: Schneck, Herbert

(56) Entgegenhaltungen:
- DE-U- 8 535 976
- DE-U- 29 612 905
- DE-U- 29 905 346

## Beschreibung

Die Erfindung richtet sich auf eine Gelenkarm-Markise mit an einem Tragrohr angeordneten Gelenkarmen, wobei ein Markisentuch sich zwischen einem Ausfallrohr und einem auf einer Tuchwelle angeordneten Tuchwickel erstreckt und der Bereich des Tuchwickels und des Ausfallrohrs in dessen eingefahrenen Zustand von einer Abdeckung abgedeckt.

Eine derartige Gelenkarm-Markise ist beispielsweise aus DE 296 12 905 U1 bekannt.

Um Gelenkarm-Markisen im eingefahrenen Zustand gegen Wettereinflüsse und Verschmutzung zu schützen, ist es bekannt, das Markisentuch in eine die Arme, die Tuchwelle und die Gelenkarme im eingefahrenen Zustand vollständig umschließende Kassette einzufahren.

Weiterhin ist es bekannt, Regenabdeckungen vorzusehen, welche sich beispielsweise in einer geschwungenen Querschnittskonfiguration um die Tuchwelle und den Tuchwickel herum erstrecken und einen Austrittsschlitz für das Markisentuch aufweisen. Die Unterseite dieser Abdeckung ist halbkreisförmig ausgebildet und entspricht in ihrem Durchmesser dem Durchmesser des aufgewickelten Tuchwickels, so daß beim Ausfahren des Markisentuches dieses an der Innenseite der Abdeckung entlangstreift.

Ein Nachteil bekannter derartiger Abdeckungen besteht darin, daß bei diesem Entlangstreifen eine Kratzwirkung auf die Stoffoberfläche ausgeübt wird und punktförmige Verschmutzungen auf der Oberfläche des Markisentuches verteilt werden. Weiterhin weisen die bekannten Lösungen den Nachteil auf, daß auftreffendes Regenwasser nicht nur nach vorne, sondern auch nach hinten zur Hauswand hin abgelenkt wird, was zu Feuchtebildung und Verschmutzung führt.

Hiervon ausgehend liegt der Erfindung die Aufgabe zugrunde, einerseits die technischen Nachteile herkömmlicher Abdeckungen zu vermeiden und andererseits ein optisch ansprechendes, sich auch ästhetisch von bekannten Ausgestaltungen abhebendes Design zu realisieren.

Diese Aufgabe wird erfindungsgemäß dadurch gelöst, daß die Abdeckung im Querschnitt gesehen gewellt oder gerippt oder gezackt ausgebildet ist und hierdurch gebildete Längsrillen sich im wesentlichen parallel zum Tragrohr erstrecken. Vorzugsweise ist vorgesehen, daß die Abdeckung aus rostfreiem Stahlblech besteht.

Soweit im Vorstehenden von einer Abdeckung die Rede ist, ist hierunter sowohl eine kassettenartige Abdeckung als auch ein die Markise nur teilweise abdeckendes Regendach zu verstehen.

Die erfindungsgemäße Ausgestaltung bringt den Vorteil mit sich, daß das Markisentuch beim Abstreifen an der Innenseite nur linienförmig mit der Abdeckung in Berührung kommt, so daß die Kratzwirkung auf die Stoffoberfläche reduziert wird und feine Schmutzpartikel in den Rillentälern abgelegt werden.

Auftreffendes Wasser fließt nicht senkrecht zur Tuchwelle in Richtung der Hauswand ungebremst ab und spritzt dementsprechend nicht an die Hauswand, sondern wird durch die Profiltäler zur Seite weggeführt oder in seinem Abfluß zumindest derart gebremst, daß das Wasser senkrecht nach unten tropft, ohne die Hauswand zu berühren.

Durch die Ausführung in Stahlblech wird ein vom Design her besonders reizvolles Erscheinungsbild erreicht. Die rippen- bzw. wellenartige Ausgestaltung führt darüber hinaus noch zu einem Versteifungseffekt des Blechs, so daß man mit einer vergleichsweise geringen Blechstärke auskommt. Der verwendete rostfreie Stahl kann ohne Lackbeschichtung eingesetzt werden und ist gleichwohl witterungsstabil. Dies bietet sich insbesondere dann an, wenn das Markisengestell auch im übrigen Design auf ein stählernes Erscheinungsbild ausgerichtet ist.

Weiterhin kann mit Vorteil vorgesehen sein, daß an der Oberseite der Abdeckung im Abstand voneinander, parallel zueinander Versteifungselemente angeordnet sind, die die Abdeckung übergreifen und an der Vorderseite in einer Nut der Abdeckung festgelegt sind.

Nachfolgend wird die Erfindung anhand eines bevorzugten Ausführungsbeispiels in Verbindung mit der Zeichnung näher beschrieben. Diese zeigt einen Schnitt durch eine Gelenkarm-Markise mit einer erfindungsgemäßen Abdeckung.

Eine in der Zeichnung dargestellte Markise umfaßt ein Tragrohr 1, welches mittels in der Zeichnung nicht dargestellter Wandhalter an einer Hauswand befestigt ist. An dem Tragrohr 1 sind gekrümmte Halter 2 befestigt, an welchen eine Tuchwelle 3 drehantreibbar gelagert ist. Auf die Tuchwelle 3 ist ein in der Zeichnung nicht dargestellter Tuchwickel eines Markisentuchs aufgewickelt, wobei das freie Ende des Markisentuchs über eine Kedernut 4 mit einem Ausfallrohr 5 verbunden ist.

An dem Tragrohr 1 sind außerdem zwei Gelenkarme 6 befestigt, deren freie äußere Enden über Abkröpfungen 7 mit dem Ausfallrohr verbunden sind.

An dem Tragrohr 1 sind weiterhin Halter 8 befestigt, deren Oberseite konzentrisch im Abstand zu dieser um die Tuchwelle 3 verläuft. Dort ist eine Abdeckung 9 befestigt, deren Unterseite der Oberseite der Halter 8 anliegt und dementsprechend wie diese konzentrisch zur Tuchwelle verläuft, wohingegen die Oberseite der Abdeckung 9 sich weiter nach vorne (in der Zeichnung nach rechts) erstreckt, so daß zwischen den beiden Enden der Abdeckung 9 ein Durchlaß 10 für das Markisentuch gebildet wird. Von der Seite her sind auf die Abdeckung 9 Abdeckkappen 11 aufgesetzt.

Die Abdeckung 9 ist gezackt bzw. gewellt ausgebildet, so daß in Längsrichtung der Tuchwelle 3 verlaufende Wellenberge 12 und Wellentäler 13 entstehen.

Die Wellentäler 13 führen im Bereich der Rückseite 14 der Abdeckung 9 dazu, daß das Wasser nicht ungebremst in Richtung auf die Hauswand (in der Zeichnung nach links) abfließen kann und seitlich weggeführt oder zumindest beim Abfließen gebremst wird.

An der Innenseite sorgen die dort als Vorsprünge in Erscheinung tretenden Wellentäler 13 für eine linienförmige Anlage des Markisentuchs und vermeiden eine flächige Reibung, wobei auf dem Markisentuch sitzende Partikel in die Wellentäler 13 abgelagert werden.

## Patentansprüche

1. Gelenkarm-Markise mit an einem Tragrohr (1) angeordneten Gelenkarmen (6), wobei ein Markisentuch sich zwischen einem Ausfallrohr (5) und einem auf einer Tuchwelle (3) angeordneten Tuchwickel erstreckt und der Bereich des Tuchwickels und des Ausfallrohrs (5) in dessen eingefahrenen Zustand von einer Abdeckung abgedeckt ist, **dadurch gekennzeichnet, daß** die Abdeckung (9) im Querschnitt gesehen gewellt oder gerippt oder gezackt ausgebildet ist und hierdurch gebildete Längsrillen sich im wesentlichen parallel zum Tragrohr (1) erstrecken.

2. Gelenkarm-Markise nach Anspruch 1, **dadurch gekennzeichnet, daß** die Abdeckung aus rostfreiem Stahlblech besteht.

3. Gelenkarm-Markise nach Anspruch 1, **dadurch gekennzeichnet, daß** an der Oberseite der Abdeckung (9) im Abstand voneinander, parallel zueinander Versteifungselemente angeordnet sind, die die Abdeckung (9) übergreifen und an der Vorderseite in einer Nut der Abdeckung (9) festgelegt sind.

## Claims

1. A joint arm awning comprising joint arms (6) disposed on a support pipe (1), with an awning fabric extending between a drop-out pipe (5) and a fabric roll which is disposed on a fabric roll shaft (3) and with the portion of the fabric roll and the drop-out pipe (5) being covered by a cover when the drop-out pipe (5) is retracted, **characterized in that** the cover (9) is corrugated or ribbed or serrated cross-sectionally and longitudinal grooves thus formed are substantially parallel to the support pipe (1).

2. A joint arm awning according to claim 1, **characterized in that** the cover consists of stainless steel sheet.

3. A joint arm awning according to claim 1, **characterized in that** reinforcement elements are disposed on the upper side of the cover (9) at a distance from, and parallel to, each other, which overlap the cover (9) and are fixed at the front in a groove of the cover (9).

## Revendications

1. Store à bras articulés, comportant des bras articulés (6) disposés sur un tube de support (1), une toile de store s'étendant entre un tube de sortie (5) et un rouleau de toile disposé sur un arbre de toile (3), et la zone du rouleau de toile et du tube de sortie (5) étant couverte à l'état rentré de celui-ci par un recouvrement, **caractérisé en ce que**, vu en section transversale, le recouvrement (9) est agencé de façon ondulée ou nervurée ou dentelée, et **en ce que** des cannelures longitudinales ainsi formées s'étendent pour l'essentiel parallèlement au tube de support (1).

2. Store à bras articulés selon la revendication 1, **caractérisé en ce que** le recouvrement est constitué de tôle d'acier inoxydable.

3. Store à bras articulés selon la revendication 1, **caractérisé en ce que** des éléments de renforcement sont disposés parallèlement et à un certain écartement les uns des autres sur la face supérieure du recouvrement (9), lesquels sont prévus au-dessus du recouvrement (9), et fixés sur la face avant dans une rainure du recouvrement (9).
